# EUROPÄISCHE PATENTSCHRIFT

(11) **EP 3 281 705 B1**
(45) Veröffentlichungstag und Bekanntmachung des Hinweises auf die Patenterteilung: **13.01.2021**
(21) Anmeldenummer: 17185015.9
(22) Anmeldetag: 04.08.2017
(51) Int. Cl.: B05B 1/34, B21B 45/02, B05B 1/28, B05B 15/50

(54) **DÜSENVORRICHTUNG**
NOZZLE DEVICE
DISPOSITIF À BUSES

(30) Priorität: 11.08.2016 DE 102016215039
(43) Veröffentlichungstag der Anmeldung: 14.02.2018
(73) Patentinhaber: SMS Group GmbH, 40237 Düsseldorf (DE)
(72) Erfinder: Nowak, Georg, 51373 Leverkusen (DE); Friedrich, Jürgen, 45481 Mülheim a. d. R. (DE)
(74) Vertreter: Klüppel, Walter

(56) Entgegenhaltungen:
- EP-A1- 1 889 671
- EP-A1- 2 623 224
- DE-A1- 2 504 932
- JP-A- H09 122 540
- JP-A- 2010 221 121
- US-A- 5 232 156
- US-A1- 2014 008 456

## Beschreibung

Die Erfindung betrifft eine Düsenvorrichtung mit einem Düsenkopf zur Verdüsung eines Fluids oder eines Fluid-Gemischs nach dem Oberbegriff von Anspruch 1.

In der Strangführungsvorrichtung einer Brammen- oder Dünnbrammenstranggießanlage werden zur Kühlung des Strangs in der Regel Einstoff- und/oder Mehrstoffdüsen, insbesondere Zweistoffdüsen, eingesetzt. Die Strangführungsvorrichtung besteht aus einer Reihe von Segmenten, deren Anzahl von den jeweiligen Anforderungen an den Strang bestimmt wird. Vorzugsweise zwischen jedem Segment und jeder Rolle, also in jedem Zwischenraum einer Strangführungsvorrichtung, werden die vorstehend genannten Düsen zur Kühlung des Strangs eingesetzt.

Einstoffdüsen werden üblicherweise mit Wasser betrieben. Demgegenüber werden Zweistoffdüsen im Allgemeinen mit einem Gemisch aus komprimierter Luft und Wasser betrieben. Einstoffdüsen zeichnen sich dadurch aus, dass sie im Wesentlichen durch einen Düsenkopf, das heißt ein Mundstück, dargestellt werden, welches am Ende einer Sekundärwasser führenden Rohrleitung aufgebracht ist. Zweistoffdüsen sind zwischen Mischkörper und Düsenkopf mit einer Rohrleitung versehen, die je nach Anforderung unterschiedlich lang sein kann. Im Grenzfall kann der Mischkörper auch direkt mit dem Düsenkopf bzw. Mundstück verbunden sein.

Den vorstehend genannten Düsenvarianten ist gemeinsam, dass ein Fluid- bzw. ein Fluid-Gemisch durch den Düsenkopf geführt wird. In dem Düsenkopf wird das Fluid bzw. das Fluid-Gemisch derart aufbereitet, dass durch dessen Austrittsöffnung ein definierter Sprühstrahl entsteht, der dann dem zu kühlenden Strang in der Strangführungsvorrichtung zugeführt wird.

In Bezug auf einen Düsenkopf der vorstehend genannten Düsentypen besteht ein Nachteil dahingehend, dass sich an der Außenoberfläche Verschmutzungen in Folge von in der Atmosphäre vorhandenen Verunreinigungen ablagern können. Weil in einem solchen Fall auch eine Austrittsöffnung des Düsenkopfes, aus dem das Kühlmedium in Form eines Fluids oder eines Fluid-Gemisches austritt, betroffen ist, kommt es meist zu einem fehlerhaften Sprühbild oder gar zu einem vollständigen Verstopfen der Düse, so dass entweder ein vollständiger Austausch der Düse oder zumindest eine aufwendige Reinigung erforderlich ist.

Nach dem Stand der Technik ist es zur Vermeidung des soeben genannten Nachteils bekannt, dass eine Außenoberfläche eines Düsenkopfes, insbesondere angrenzend an die darin ausgebildete Austrittsöffnung, mit einer speziellen Beschichtung versehen wird, die das Anhaften von in der Atmosphäre befindlichen Verunreinigungen verhindern soll. Gleichwohl sind solche Beschichtungen kostspielig, und können die Ausbildung von Verunreinigungen an der Außenoberfläche des Düsenkopfes nicht gänzlich unterbinden. Alternativ oder ergänzend zur Ausbildung einer Beschichtung an der Außenoberfläche des Düsenkopfes können auch Reinigungsprogramme für die Düsen in deren eingebauten Zustand durchgeführt werden. Solche Reinigungsprogramme lösen das Problem von anhaftenden Verunreinigungen an der Außenoberfläche eines Düsenkopfes jedoch ebenfalls nur unzureichend.

Aus DE 25 04 932 A ist eine Fluiddüse mit Stirnflächenreinigung bekannt. Diese Fluiddüse umfasst einen Körper mit zwei Fluidkanälen, von denen jeder eine Austrittsöffnung an der Stirnwand bzw. Außenoberfläche des Düsenkörpers aufweist. An der Stirnwand des Düsenkörpers ist ein poröses Verteilungsorgan vorgesehen. Dieses Verteilungsorgan dient als Fluidpuffer für ein zweites Fluid, das neben einem ersten Fluid aus der Fluiddüse ausgebracht wird.

Aus JP 2010 221121 A ist eine Düsenvorrichtung 1 bekannt, bei der in der Außenoberfläche eines Düsenkopfes angrenzend zu Austrittsöffnungen linear verlaufende Nuten bzw. Vertiefungen ausgebildet sind.

Aus US 2014/008456 A1 ist eine Düsenvorrichtung bekannt, bei der an der Außenoberfläche eines Düsenkopfes angrenzend zu Austrittsöffnungen jeweils Erhebungen in Form von abragenden Stegen vorgesehen sind.

Aus JP-H09 122540 A ist eine gattungsgemäße Düsenvorrichtung nach dem Oberbegriff von Anspruch 1 bekannt.

Entsprechend liegt der Erfindung die Aufgabe zugrunde, eine Düsenvorrichtung zu schaffen, die gegen ein Anhaften von Ablagerungen an einer Außenoberfläche des zugehörigen Düsenkopfes in Folge von in der Atmosphäre vorhandenen Verunreinigungen weniger anfällig ist und dadurch auch eine erhöhte Lebensdauer aufweist.

Die obige Aufgabe wird durch eine Düsenvorrichtung mit den in Anspruch 1 angegebenen Merkmalen gelöst. Vorteilhafte Weiterbildungen sind in dem abhängigen Anspruch 2 definiert.

Eine Düsenvorrichtung nach der vorliegenden Erfindung umfasst einen Düsenkopf, durch den ein Fluid oder ein Fluid-Gemisch ausgetragen bzw. verdüst werden kann. Hierzu ist in dem Düsenkopf insbesondere an dessen Stirnseite eine Austrittsöffnung ausgebildet, durch die ein Fluid oder eine Fluid-Mischung aus dem Düsenkopf an die Umgebung ausgeleitet werden kann. Die Düsenvorrichtung umfasst weiter zumindest ein an den Düsenkopf angeschlossenes Rohrelement, durch das ein Fluid oder ein Fluid-Gemisch an den Düsenkopf zugeführt wird. An einer Außenoberfläche des Düsenkopfes, insbesondere in einem vorbestimmten Abstand zu der darin ausgebildeten Austrittsöffnung, sind Störmittel vorgesehen, derart, dass Atmosphäre, die an der Außenoberfläche des Düsenkopfes im Bereich der Störmittel vorbeiströmt, verwirbelt wird. Die Störmittel sind in Form von zumindest einer Vertiefung und ringförmig ausgebildet, wobei die Austrittsöffnung von der ringförmigen Vertiefung umschlossen wird. Hierbei ist die ringförmige Vertiefung in der stirnseitigen Außenoberfläche des Düsenkopfes eingebettet.

Im Betrieb einer Düsenvorrichtung verursacht das Fluid bzw. Medium, welches durch eine Austrittsöffnung des Düsenkopfes nach außen an die Umgebung ausgeleitet bzw. ausgestoßen wird, im Bereich dieser Austrittsöffnung einen Unterdruck, durch den die umgebende Atmosphäre angesogen wird. Dies hat zur Folge, dass vermehrt Atmosphäre und darin enthaltene Verunreinigungen an einer Außenoberfläche des Düsenkopfes entlangströmen, wobei sich dann diese Verunreinigungen an der Außenoberfläche des Düsenkopfes ablagern können.

Der Erfindung liegt die wesentliche Erkenntnis zugrunde, dass die an der Außenoberfläche des Düsenkopfes vorgesehenen Störmittel zu einer gezielten Veränderung der Oberfläche des Düsenkopfes führen, und es hierdurch möglich ist, dass die Atmosphäre, welche an der Außenoberfläche des Düsenkopfes im Bereich dieser Störmittel vorbeiströmt, geeignet verwirbelt wird. Dieser Effekt ist unabhängig von der Düsenform bzw. des Düsentyps der erfindungsgemäßen Düsenvorrichtung. In Folge dessen lagern sich in der Atmosphäre enthaltene Verunreinigungen zumindest weniger oder gar nicht an der Außenoberfläche des Düsenkopfes ab. Jedenfalls wird durch die Störmittel gewährleistet, dass sich eine mögliche Ablagerung dieser Verunreinigungen lediglich in solchen Bereichen der Außenoberfläche des Düsenkopfes bildet, die nicht an die Austrittsöffnung angrenzen und somit auch nicht das Sprühbild der Düsenvorrichtung verändern bzw. beeinträchtigen.

Die Erfindung eignet sich zur Verwendung bei Düsenköpfen, mit denen ein Fluid z.B. in Form einer Flüssigkeit oder eines Gases, oder eine Fluid-Mischung aus diesen beiden Medien, aus einer darin ausgebildeten Austrittsöffnung ausgeleitet bzw. ausgespritzt werden, um dadurch ein Kühlmedium gezielt zu verdüsen.

Dadurch, dass die Störmittel an der Außenoberfläche des Düsenkopfes in Form von zumindest einer Vertiefung ausgebildet sind und dabei die Austrittsöffnung des Düsenkopfes umschließen, wird gewährleistet, dass Atmosphäre, welche an der Außenoberfläche des Düsenkopfes vorbeiströmt, geeignet verwirbelt wird und es dadurch nicht zu einer Anhaftung von Verunreinigungen unmittelbar angrenzend zur Austrittsöffnung kommt. Somit wird eine nicht gewünschte Beeinträchtigung des Sprühbildes der Düsebvirruchtung wirkungsvoll verhindert.

Die vorliegende Erfindung führt zu folgenden Vorteilen:
- Verminderte Ablagerung von in der Atmosphäre vorhandenen Verunreinigungen an einer Außenoberfläche des Düsenkopfes; und/oder
- Gezielte Ablagerung von Verunreinigungen an der Außenoberfläche des Düsenkopfes lediglich in solchen Bereichen, in denen diese Ablagerungen weniger stören und insbesondere das Sprühbild der Düsenvorrichtung nicht beeinträchtigen; und/oder
- Erhöhung der Lebensdauer der Düsenvorrichtung; und/oder
- Verringerung von Wartungskosten.

Im Allgemeinen eignet sich die Erfindung zur Verwendung bei Kühlsystemen mit Düsenköpfen, aus denen ein Kühlmedium in Form eines Fluids oder einer Fluid-Mischung ausgeleitet bzw. ausgespritzt wird. Im konkreten Fall kann die vorliegende Erfindung bei einer Stranggießanlage zum Einsatz kommen, in Entsprechung des Gegenstands von Anspruch 8. Ergänzend oder alternativ ist es auch möglich, eine Düsenvorrichtung nach der vorliegenden Erfindung bei anderen Anlagen einzusetzen.

Nachstehend sind Ausführungsbeispiele der Erfindung anhand einer schematisch vereinfachten Zeichnung im Detail beschrieben. Es zeigen:
- Fig. 1: eine prinzipiell stark vereinfachte Querschnittsansicht eines Düsenkopfs einer erfindungsgemäßen Düsenvorrichtung, und
- Fig. 2: eine Ausführungsform einer erfindungsgemäßen Düsenvorrichtung, nämlich jeweils in einer Draufsicht (a) und in einer Seitenansicht (b) eines zugehörigen Düsenkopfes, und
- Fig. 3 - 8: jeweils verschiedene Ausführungsformen einer nicht-erfindungsgemäßen Düsenvorrichtung, nämlich jeweils in einer Draufsicht (a) und in einer Seitenansicht (b) eines zugehörigen Düsenkopfes.

Nachstehend sind verschiedene Ausführungsformen für eine Düsenvorrichtung nach der vorliegenden Erfindung erläutert. Diesbezüglich darf darauf hingewiesen werden, dass die Düsenvorrichtung in der Zeichnung prinzipiell stark vereinfacht und insbesondere nicht maßstabsgetreu dargestellt ist.

Fig. 1 zeigt eine seitliche Querschnittsansicht einer erfindungsgemäßen Düsenvorrichtung 1, die einen Düsenkopf 10 aufweist. An einer Stirnseite 12 des Düsenkopfes 10 ist eine Austrittsöffnung 14 ausgebildet. An den Düsenkopf 10 ist ein Rohrelement 16 angeschlossen, durch das ein Fluid, zum Beispiel eine Flüssigkeit oder ein Gas, oder eine aus diesen Medien gebildete Fluid-Mischung an die Austrittsöffnung 14 zugeführt wird. Somit ist es möglich, dass ein Fluid, oder ein Fluid-Gemisch, durch die Austrittsöffnung 14 an die Umgebung U ausgeleitet und hierdurch geeignet verdüst werden. Eine solche Verdüsung des Fluids an die Umgebung U ist in der Darstellung von Fig. 1 vereinfacht durch Pfeile F veranschaulicht.

An einer Außenoberfläche 16 des Düsenkopfs 10 sind Störmittel S vorgesehen. Diese Störmittel S bewirken, dass Atmosphäre, die an der Außenoberfläche 18 des Düsenkopfs 10 vorbeiströmt, geeignet für verwirbelt wird, so dass in der Atmosphäre enthaltene Verunreinigungen sich nicht an der Außenoberfläche 18 im Bereich der Austrittsöffnung 14 ablagern.

Nachstehend sind verschiedene mögliche Ausbildungen der Störmittel S unter Bezugnahme auf die Fig. 2 bis 4 im Detail erläutert, wobei in diesen Figuren mit (a) jeweils eine Draufsicht auf eine stirnseitige Außenoberfläche 18 des Düsenkopfes 10, und mit (b) jeweils eine vereinfachte Seitenansicht des Düsenkopfes 10 gezeigt sind.

Die Störmittel sind in Form einer ringförmigen Vertiefung 20 ausgebildet, wobei die Austrittsöffnung 14 von dieser ringförmigen Vertiefung 20 umschlossen wird (Fig. 2).

Gemäß weiterer Ausführungsformen, die nicht zur vorliegenden Erfindung gehören und in den Fig. 3 und Fig. 4 gezeigt sind, können die Störmittel in Form einer ringförmigen Erhebung 22 ausgebildet sein, wobei die Austrittsöffnung 14 von dieser ringförmigen Erhebung 22 umschlossen wird (Fig. 3). In ähnlicher Weise kann die Erhebung auch in Form eines polygonförmigen Stegs 23 ausgebildet sein (Fig. 4). Jedenfalls wird durch die Vertiefung 20 bzw. die Erhebung 22, 23 die vorstehend genannte Verwirbelung der an der Außenoberfläche 18 vorbeiströmenden Atmosphäre bewirkt, um eine Ablagerung von Verunreinigungen jedenfalls an der Austrittsöffnung 14 oder in deren Nähe zu verhindern.

Gemäß einer weiteren Ausführungsform, die nicht zur vorliegenden Erfindung gehört und in Fig. 5 gezeigt ist, können die Störmittel auch in Form von stabförmigen Erhebungen 24 ausgebildet sein. Fig. 5 verdeutlicht, dass eine Mehrzahl von solchen stabförmigen Erhebungen 24 insbesondere in gleichem Abstand zueinander an der Außenoberfläche 18 des Düsenkopfes 10 vorgesehen sind. Die genannten stabförmigen Erhebungen 24 sind dahingehend zu verstehen, dass diese eine Längserstreckung aufweisen und von der Außenoberfläche 18 des Düsenkopfes 10 im Wesentlichen lotrecht abragen können.

Gemäß einer weiteren Ausführungsform, die nicht zur vorliegenden Erfindung gehört, können die Störmittel auch in Form von Buckeln 26 ausgebildet sein (Fig. 6). Eine Mehrzahl von solchen Buckeln 26 sind - in gleicher Weise wie die stabförmigen Erhebungen 24 - in gleichem Abstand zueinander an der Außenoberfläche 18 des Düsenkopfes 10 vorgesehen.

In Bezug auf die Ausführungsformen nach den Fig. 5 und 6 versteht sich, dass an der Außenoberfläche 18 des Düsenkopfs 10 sowohl die stabförmigen Erhebungen 24 als auch die Buckel 26 vorgesehen sein können.

Ergänzend wird in Bezug auf die stabförmigen Erhebungen 24 bzw. die Buckel 26 darauf hingewiesen, dass diese auch in Form einer Baugruppe zusammengefasst sein können. Bei der Produktion einer Düsenvorrichtung 1 werden die stabförmigen Erhebungen 24 bzw. die Buckel 26 zunächst als Baugruppe hergestellt, und anschließend dann - als zusammengefasste Baugruppe -an der Außenoberfläche 18 des Düsenkopfes 10 geeignet angebracht bzw. befestigt. Beispielsweise ist es möglich, die stabförmigen Erhebungen 24 bzw. die Buckel 26 auf einer Basisplatte auszubilden, wobei diese Basisplatte dann an der Außenoberfläche 18 des Düsenkopfes 10 angebracht wird.

Bei einer weiteren Ausführungsform, die nicht zur vorliegenden Erfindung gehört und in Fig. 7 dargestellt ist, sind die Störmittel S in Form einer Mehrzahl von kreisförmigen Vertiefungen 21 ausgebildet, die jeweils in der Außenoberfläche 18 des Düsenkopfes 10 vorgesehen bzw. darin eingebracht sind.

Für alle der vorstehend genannten Ausführungsformen nach den Fig. 1 bis 7 wird darauf hingewiesen, dass hierbei die Störmittel jeweils in einem vorbestimmten Abstand zu der Austrittsöffnung 14 angeordnet sind. Dieser vorbestimmte Abstand der Störmittel S zu der Austrittsöffnung 14 ist in der Darstellung von Fig. 1 beispielhaft gezeigt und mit "A" bezeichnet. Diesbezüglich versteht sich, dass der vorbestimmte Abstand A auch bei den Ausführungsformen gemäß der Fig. 2 bis 4 vorliegen kann. Der vorbestimmte Abstand A gewährleistet, dass die in der Atmosphäre enthaltenen Verunreinigungen an der Außenoberfläche 18 nicht unmittelbar im Bereich der Austrittsöffnung 14 abgelagert werden, sondern ggf. nur in Bereichen der Außenoberfläche 18 anhaften, wo eine Wechselwirkung mit der Austrittsöffnung 14 und somit eine Beeinträchtigung des Sprühbildes der Düsenvorrichtung 1 nicht eintritt.

Schließlich ist es nach einer weiteren Ausführungsform, die nicht zur vorliegenden Erfindung gehört und in Fig. 8 gezeigt ist, möglich, dass die Störmittel in Form eines mattenförmigen Elements 28 ausgebildet sind, dass z.B. aus Drahtgeflecht oder Filzmaterial hergestellt ist. Nach dieser Ausführungsform ist es zweckmäßig, dass das mattenförmige Element 28 derart an dem Düsenkopf 10 angebracht wird, dass dessen Außenoberfläche 18 von dem mattenförmigen Element 28 vollständig abgedeckt ist. Somit wird verhindert, dass Verunreinigungen, die in der Atmosphäre enthalten sind, sich unmittelbar auf der Außenoberfläche 18 des Düsenkopfes ablagern können. Falls es zu einer Ablagerung dieser Verunreinigungen an dem mattenförmigen Element 28 komme sollte, kann dieses bei Bedarf und in einfacher Weise von der Außenoberfläche 18 demontiert werden, und gegen ein "frisches" Mattenelement ausgetauscht werden.

Zum Austauschen einer Baugruppe von Erhebungen 24 oder eines mattenförmigen Elements 28 ist es zweckmäßig, wenn die Baugruppe bzw. das mattenförmige Element 28 formschlüssig mit der Außenoberfläche 18 verbunden sind. Für ein bedarfsweises Demontieren der Baugruppe bzw. des mattenförmigen Elements 28 genügt dann in einfacher Weise ein Lösen dieser formschlüssigen Verbindung.

## Patentansprüche

1. Düsenvorrichtung (1), umfassend
einen Düsenkopf (10) zur Verdüsung eines Fluids oder eines Fluid-Gemischs, wobei in dem Düsenkopf (10) insbesondere an dessen Stirnseite (12) eine Austrittsöffnung (14) ausgebildet ist, durch die ein Fluid (F) oder eine Fluid-Mischung aus dem Düsenkopf (10) an die Umgebung (U) ausleitbar ist, und zumindest ein an den Düsenkopf (10) angeschlossenes Rohrelement (16), durch das ein Fluid (F) oder ein Fluidgemisch an den Düsenkopf (10) zugeführt wird,
wobei an einer Außenoberfläche (18) des Düsenkopfs (10) insbesondere in einem vorbestimmten Abstand (A) zur Austrittsöffnung (14) Störmittel (S) in Form von zumindest einer Vertiefung (20, 21) vorgesehen sind, derart, dass Atmosphäre, die an der Außenoberfläche (18) des Düsenkopfs (10) im Bereich der Störmittel (S) vorbeiströmt, verwirbelt wird,
wobei die Vertiefung ringförmig (20) ausgebildet ist und die Austrittsöffnung (14) von der ringförmigen Vertiefung (20) umschlossen wird,
**dadurch gekennzeichnet,**
**dass** die ringförmige Vertiefung (20) in der stirnseitigen Außenoberfläche (18) des Düsenkopfes (10) eingebettet ist.

2. Stranggießanlage zum Führen eines gegossenen Strangs nach Verlassen einer Kokille, umfassend
Kühlmittel, durch die der gegossene Strang gekühlt wird,
**dadurch gekennzeichnet,**
**dass** die Kühlmittel zumindest eine Düsenvorrichtung (1) nach Anspruch 1 umfassen.

## Claims

1. Nozzle device (1) comprising
a nozzle head (10) for atomising a fluid or a fluid mixture, wherein an outlet opening (14) through which a fluid (F) or a fluid mixture can be conducted out of the nozzle head (10) to the environment (U) is formed in the nozzle head (10), particularly at the end (12) thereof,
and
at least one pipe element (16) which is connected with the nozzle head (10) and through which a fluid (F) or a fluid mixture can be fed to the nozzle head (10),
wherein disturbance means (S) in the form of at least one depression (20, 21) are provided at an outer surface (18) of the nozzle head (10), particularly at a predetermined spacing (A) from the outlet opening (14), in such a way that atmosphere flowing past the outer surface (18) of the nozzle head (10) in the region of the disturbance means (S) is subjected to turbulence, wherein the depression (20) is formed to be annular and the outlet opening (14) is surrounded by the annular depression (20),
**characterised in that**
the annular depression (20) is embedded in the end-face outer surface (18) of the nozzle head (10).

2. Continuous casting plant for guiding a cast strip after leaving a mould, comprising cooling means by which the cast strip is cooled,
**characterised in that**
the cooling means comprises at least one nozzle device (1) according to claim 1.

## Revendications

1. Dispositif (1) sous la forme d'une buse, qui comprend :
une tête de buse (10) qui est destinée à la pulvérisation d'un fluide ou d'un mélange de fluides ; dans lequel on réalise, dans la tête de buse (10), en particulier sur son côté avant (12), une ouverture de sortie (14) à travers laquelle on peut évacuer un fluide (F) ou un mélange de fluides à partir de la tête de buse (10) dans l'environnement (U) ; et
au moins un élément tubulaire (16) qui est raccordé à la tête de buse (10), à travers lequel on peut acheminer un fluide (F) ou un mélange de fluides à la tête de buse (10) ;
dans lequel on prévoit, contre une surface externe (18) de la tête de buse (10), en particulier à une distance prédéterminée (A) par rapport à l'ouverture de sortie (14), des moyens de perturbation (S) sous la forme d'au moins un renfoncement (20, 21), d'une manière telle que l'atmosphère, qui s'écoule le long de la surface externe (18) de la tête de buse (10) dans la zone des moyens de perturbation (S), soit soumise à un tourbillonnement ;
dans lequel le renfoncement (20) est réalisé sous une forme annulaire et l'ouverture de sortie (14) est entourée par le renfoncement (20) de forme annulaire ;
**caractérisé en ce que** le renfoncement de forme annulaire (20) est incorporé dans la surface externe (18) sur le côté avant de la tête de buse (10).

2. Installation de coulée continue qui est destinée au guidage d'une barre coulée après que cette dernière a quitté une lingotière, comprenant des moyens de refroidissement par l'intermédiaire desquels la barre coulée est refroidie, **caractérisée en ce que** les moyens de refroidissement comprennent au moins un dispositif (1) sous la forme d'une buse selon la revendication 1.
